# EUROPÄISCHE PATENTSCHRIFT

(11) **EP 0 921 744 B1**
(45) Veröffentlichungstag und Bekanntmachung des Hinweises auf die Patenterteilung: **12.06.2002**
(21) Anmeldenummer: 96938167.2
(22) Anmeldetag: 11.11.1996
(51) Int. Cl.: A45D 26/00

(54) **DREHZYLINDER FÜR EIN EPILATIONSGERÄT**
ROTATIONAL CYLINDER FOR A HAIR REMOVAL DEVICE
CYLINDRE ROTATIF POUR APPAREIL EPILATOIRE

(30) Priorität: 06.08.1996 DE 19631419
(43) Veröffentlichungstag der Anmeldung: 16.06.1999
(73) Patentinhaber: Braun GmbH, Kronberg (DE)
(72) Erfinder: RAMSPECK, Klaus, D-63225 Langen (DE); HEINTKE, Hans-Eberhard, D-63607 Wächtersbach (DE); SANCHEZ-MARTINEZ, Pedro, D-61476 Kronberg (DE)
(74) Vertreter: Vorbeck, Wolfgang Ernst August, Dr.
(86) Internationale Anmeldenummer: EP9604915
(87) Internationale Veröffentlichungsnummer: WO9805234

(56) Entgegenhaltungen:
- EP-A- 0 467 733
- EP-A- 0 513 900
- DE-A- 4 427 788
- US-A- 5 196 021
- US-A- 5 234 442
- US-A- 5 494 485

## Beschreibung

Die vorliegende Erfindung betrifft einen Drehzylinder für ein Epilationsgerät sowie das Epilationsgerät selbst. Der Zylinder besteht aus mehreren im wesentlichen winklig versetzt zueinander angeordneten Paaren von Klemmelementen und aus Betätigungs-elementen, um die Klemmelemente im Bereich einer Zupfzone des Epilationsgerätes paarweise in Klemmkontakt zueinander zu bringen und sie anschließend wieder voneinander zu trennen. Ferner ist wenigstens ein Steuerelement zur Ansteuerung der Betätigungselemente vorgesehen.

Drehzylinder für Epilationsgeräte und Epilationsgeräte an sich sind aus dem Stand der Technik hinreichend bekannt. So weisen diese meist mehrere Paare von Klemmelementen auf, welche üblicherweise parallel nebeneinander und in mehreren Reihen parallel zur Drehachse des Drehzylinders angeordnet sind, so daß alle Klemmelemente einer Reihe gleichzeitig eine Zupfzone durchlaufen. Die in einer Reihe angeordneten Klemmelemente werden meist auch gemeinsam betätigt und bilden somit einen linienförmigen Zupfbereich auf der Haut des Benutzers.

Eine alternative Ausbildungsform eines Drehzylinders sieht vor, die Klemmelemente in dem Drehzylinder so anzuordnen, daß in einer Draufsicht auf eine Abwicklung der Zylindermantelfläche die Paare von Klemmelementen winklig versetzt zueinander angeordnet sind. Dadurch wird im Unterschied zu der oben beschriebenen linienförmigen eine punktuelle Zupfung auf der Haut des Benutzers erzeugt. Ein solcher Drehzylinder ist beispielsweise aus der JP H 7-313243 bekannt. Dieser besteht im wesentlichen aus stabartigen Klemmelementen, weiche auf der zylindrischen Mantelfläche einer Walze angeordnet und radial geschlitzt sind. Der Schlitz eines Klemmelementes ist dabei axial versetzt zu dem Schlitz eines benachbarten Klemmelements angeordnet.

Die vorliegende Erfindung geht aus von einem Epilationsgerät, insbesondere von einem Drehzylinder für ein Epilationsgerät, wie es aus der US 5,196,021 bekannt ist. Diese offenbart eine Mehrzahl scheibenförmiger Elemente, welche mit armartigen, sich radial nach außen erstreckenden, Klemmflächen aufweisenden, Klemmelementen versehen sind. Dabei bilden jeweils die Klemmflächen von zwei benachbarten Scheiben eine Vielzahl von Paaren von Klemmelementen. Auf der der jeweiligen Klemmfläche abgewandten Rückseite eines Klemmelements sind Vorsprünge zur Betätigung der Klemmelemente vorgesehen, welche einstückig mit den Klemmelementen verbunden, insbesondere die Scheiben als Kunststoffspritzteil hergestellt sind und die Vorsprünge zumindest teilweise unterschiedliche Längen aufweisen. Bei Rotation des Scheibenpakets werden die Vorsprünge jeweils eines Klemmelementpaares an stirnseitigen Drucknocken vorbeigeführt, so daß in einer Zupfzone des Gerätes jeweils ein Paar Klemmelemente durch eine beidseitige Betätigung aufeinander zu bewegt und in Klemmkontakt miteinander gebracht werden. Dabei werden die die Klemmflächen tragenden radial äußeren Enden der Klemmelemente aufeinander zu gebogen und springen nach dem Verlassen der Drucknocken wieder in ihre ursprüngliche zueinander beabstandete Position zurück. Die Klemmelemente aller den Drehzylinder bildenden Scheiben sind dabei so zueinander angeordnet, daß sich jeweils ein Paar Klemmelemente in einer Zupfzone des Epilationsgerätes befindet und die Klemmelemente eines Paares, in Umfangsrichtung des Zylinders betrachtet, sich mit den jeweils benachbarten Klemmelementen zumindest teilweise überlappen.

Aus der JP-A 4-5908 welche den Oberbegriff des Anspruchs 1 zeigt, ist ein Drehkopf für ein Epilationsgerät bekannt, bei dem äquidistant kreisförmige Scheiben hintereinander auf einer Drehachse angeordnet sind. Die Scheibenebenen verlaufen dabei senkrecht zur Drehachse der Drehkopfes. Jeweils zwischen zwei benachbarten Scheiben sind zwei Klemmlamellen vorgesehen, von denen jede der ihr benachbarten Scheibe zugeordnet ist, um mit dieser gemeinsam eine Klemmeinrichtung zu bilden. Die Klemmlamellen werden durch je einen Stift, der über einen Nocken nach innen gedrückt wird, zur Anlage an die zugeordnete Scheibe gebracht.

Bei diesen bekannten Geräten hat sich gezeigt, daß die Effizienz des Epilationsvorganges für den Benutzer oft nicht befriedigend ist, d. h daß es wünschenswert wäre, mehrere Haare pro Zeiteinheit zu zupfen und der Benutzer die Epilation schneller durchführen kann. Ferner ist es wünschenswert, eine weitere Schmerzreduzierung während der Epilation zu erzielen, um dem Benutzer eine effizientere schmerzarme Epilation zu ermöglichen.

Aufgabe der vorliegenden Erfindung ist es daher, die oben genannten Nachteile zu vermeiden und einen Drehzylinder für ein Epilationsgerät bzw. ein Epilationsgerät selbst anzugeben, welches einerseits effizienter in der Haarentfernung und andererseits schmerzärmer für den Benutzer ausgebildet ist.

Die vorliegende Erfindung löst diese Aufgabe bei einem Drehzylinder für ein Epilationsgerät mit den Merkmalen des Anspruchs 1. Damit wird ein Drehzylinder angegeben, welcher einerseits mehrere im wesentlichen winklig versetzt zueinander angeordnete Paare von Klemmelementen aufweist und andererseits eine separate Betätigung dieser Klemmelemente ermöglicht. Vorteilhafterweise wird dadurch eine unabhängige Ansteuerung einzelner Paare von Klemmelementen und eine definierte Krafteinleitung für jedes einzelne Paar von Klemmelementen angegeben. Damit wird auch eine definierte Klemmung eines oder mehrerer zwischen die Klemmelemente gelangten Haare erreicht; das Haar bzw. die Haare werden somit sicher erfaßt und effizienter gezupft. Durch die konstruktive körperliche Trennung des Betätigungselementes von anderen Bauteilen und die separate Ausbildung ist ferner ein unerwünschtes Kippen der Klemmelemente aus einer Ebene aus der Umfangsrichtung heraus vermieden. Weiterhin ist durch die Zuordnung eines einzelnen bewegbaren Betätigungselementes zu einem Paar von Klemmelementen vorteilhafterweise eine einseitige Ansteuerung der Klemmelemente vorgeschlagen, d. h., daß das eine Betätigungselement jeweils nur einem Klemmelement eines Paares von Klemmelementen zugeordnet ist, wobei die Betätigung üblicherweise von der Stirnseite des Drehzylinders her erfolgt.

Weiterhin kann durch die konstruktive Trennung des Betätigungselementes von den Klemmelementen das Betätigungselement vorteilhafterweise so positioniert werden, daß es einen optimalen Schließvorgang der Klemmelemente, d. h. ein paralleles Schließen der Klemmelemente eines Paares erreicht. Ein unerwünschtes Kippen, Verkanten oder eine ähnliche Bewegung ist somit vorteilhafterweise auszuschließen. Es wird eine gleichmäßige Klemmkraft zwischen einem Paar von Klemmelementen erzeugt und dadurch ein schmerzarmes Anzupfen der Haare erreicht.

In einer Weiterbildung der Erfindung wird vorgeschlagen, daß die Betätigungselemente zwischen jedem Paar Klemmelemente und dem korrespondierenden Steuerelement parallel zur Drehachse des Drehzylinders verschiebbar angeordnet sind. Damit wird vorteilhafterweise eine direkte Kraftübertragung von dem Steuerelement über das Betätigungselement auf ein Klemmelement ermöglicht und eine einfache, direkte und reibungsarme Anordnung des Betätigungselementes in dem Drehzylinder vorgeschlagen.

In einer besonderen Ausbildung der Erfindung sind zwei oder auch mehr Paare von Klemmelementen in einer Linie axial versetzt zueinander auf dem Drehzylinder angeordnet und durchlaufen somit gleichzeitig eine Zupfzone des Epilationsgerätes. Somit wird einerseits durch die im wesentlichen winklig versetzte Anordnung verschiedener Paare von Klemmelementen die Anzahl von Klemmelementen in einer Linie auf dem Drehzylinder reduziert, so daß vorteilhafterweise durch den größeren Abstand zwischen den einzelnen Klemmelementen eine schmerzärmere Epilation erreicht wird. Andererseits ist durch die Anordnung von zwei oder mehr Paaren in einer Linie auf dem Drehzylinder eine weitere Steigerung der Effizienz des Zupfvorganges gegeben, falls diese gewünscht oder erforderlich ist. Die Ansteuerung der zwei oder mehr Paare von Klemmelementen in einer Linie erfolgt dabei vorteilhafterweise von den beiden Stirnseiten des Drehzylinders aus.

In einer anderen Weiterbildung der Erfindung besteht ein Paar Klemmelemente aus einem feststehenden und einem beweglichen, insbesondere einem schwenkbaren Klemmelement. Dabei ist das bewegliche Klemmelement näher zu einer stirnseitigen Außenseite des Drehzylinders angeordnet als das feststehende Klemmelement. Somit wird eine geringstmögliche Anzahl beweglicher Bauteile erforderlich, wodurch eine geringstmögliche Masse bewegt wird. Dadurch wird vorteilhafterweise eine Kraftreduzierung zum Antrieb des Drehzylinders sowie auch eine Geräuschminderung vorgeschlagen. Dadurch, daß das bewegliche Klemmelement näher zur Außenseite des Drehzylinders angeordnet ist als das feststehende Klemmelement, ist somit der kürzeste Weg zwischen dem schwenkbaren Klemmelement und dem Steuerelement vorgesehen, welches üblicherweise an der Stirnseite des Drehzylinders angeordnet ist.

In einer besonderen Weiterbildung ist das Betätigungselement an die dem Steuerelement zugewandte Fläche des beweglichen Klemmelementes andrückbar. Damit wird vorteilhafterweise eine kurze und direkte Krafteinleitung zwischen dem Steuerelement und dem einen beweglichen Klemmelement eines Klemmelementpaares erreicht.

In einer weiteren Ausbildung des Drehzylinders ist vorgesehen, daß zwei Klemmelemente eine Klemmlamelle bilden und daß insbesondere zwei feststehende Klemmelemente eine einstückige, feststehende Klemmlamelle und zwei bewegliche Klemmelemente eine einstückige, bewegliche Klemmlamelle bilden. Dadurch ist eine weitere vorteilhafte Reduzierung der Anzahl der Bauteile vorgeschlagen, da zwei Paare von Klemmelementen, d. h. vier einzelne Klemmelemente durch zwei Klemmlamellen gebildet sind.

Besonders vorteilhaft ist, daß die Klemmlamellen so ausgebildet und angeordnet sind, daß sie den Drehzylinder diametral durchdringen. Damit werden durch zwei paarweise angeordnete Klemmlamellen jeweils zwei Paare von Klemmelementen gebildet, welche an diametral gegenüberliegenden Stellen des Drehzylinders angeordnet sind.

In einer Weiterbildung der Erfindung ist das Steuerelement als Steuerscheibe ausgebildet, welche eine Steuerkurve, insbesondere ein schiefe Ebene aufweist und stirnseitig zu dem Drehzylinder im Gehäuse des Epilationsgerätes bzw. des Gerätekopfes angeordnet ist. Somit ist vorteilhafterweise durch eine unterschiedliche konstruktive Ausbildung der Steuerkurve die Bewegung der Betätigungselemente beeinflußbar, so daß beispielsweise durch eine flache oder auch eine steile Rampe in der Steuerkurve eine langsame oder auch eine plötzliche Betätigung der Klemmelemente einstellbar ist. Die Rampe der Steuerkurve kann einen kontinuierlichen oder auch einen stufenförmigen Verlauf aufweisen.

Es wird weiterhin vorgeschlagen, daß in der Steuerscheibe eine Druckrolle drehbar gelagert ist. Damit wird in dem Bereich, in welchem das Betätigungselement über die Druckrolle läuft, die Reibung zwischen Betätigungselement und Steuerscheibe bzw. Druckrolle deutlich vermindert.

In einer besonderen Ausbildungsform des Drehzylinders ragt die Druckrolle aus der Ebene der Steuerkurve, insbesondere aus der schiefen Ebene, in Richtung auf das Betätigungselement hin, geringfügig heraus. Die Druckrolle ist dabei vorteilhafterweise an der Position der Steuerkurve vorgesehen, an welcher die Klemmelemente sich in ihrer Klemmposition befinden. Damit kann das Betätigungselement zunächst über die Steuerkurve des Steuerelementes kontinuierlich betätigt, d. h. in Richtung auf das Klemmelement hin und auch wieder von diesem weg bewegt werden; die Klemmelemente sind nun in Klemmkontakt. Die Druckrolle überträgt dann vorteilhafterweise die Druckkraft zur Aufbringung der Klemmkraft der Klemmelemente, so daß durch die drehbare Druckrolle eine definierte, reibungsarme Druckkraft über das Betätigungselement auf das Klemmelement aufbringbar ist.

In einer vorteilhaften Ausgestaltung ist das Betätigungselement als stiftartiges Druckelement, insbesondere als zylindrischer Druckstift oder Steuerbolzen ausgebildet. Somit wird eine einfache Form des Druckelementes vorgeschlagen, welches vorteilhafterweise kostengünstig sowohl in Metall als auch in Kunststoff in großen Stückzahlen hergestellt werden kann und bei dem die erforderlichen Toleranzmaße, insbesondere Längentoleranzen, einfach einzuhalten sind.

In einer weiteren Ausbildung der Erfindung ist der Druckstift in einer Bohrung des Drehzylinders axial verschiebbar geführt, wobei die Bohrung im wesentlichen parallel zur Drehachse des Drehzylinders verläuft. Somit ist eine einfache Führung des Druckstiftes angegeben, welche eine direkte Übertragung der Klemmkraft von der Steuerscheibe über den Druckstift auf das Klemmelement vorsieht. Die Toleranzen des Druckstiftdurchmessers sowie des Bohrungsdurchmessers sind vorteilhafterweise auf einfache Art aufeinander abstimmbar. Ferner ist durch die Anordnung der Bohrung im wesentlichen parallel zur Drehachse des Drehzylinders eine einfache kostengünstige Herstellung der Bohrung und somit der Führung des Druckstiftes vorgeschlagen.

Vorteilhafterweise sind die Bohrungen für alle Druckstifte eines Drehzylinders auf einem gemeinsamen Teilkreis angeordnet, so daß diese einfach herstellbar und auch symmetrisch verteilbar sind.

In einer Weiterbildung der Erfindung weisen die Druckstifte, welche zwei korrespondierenden, diametral zueinander angeordneten Paaren von Klemmelementen, insbesondere einem Paar von Klemmlamellen zugeordnet sind, die gleiche oder eine nahezu gleiche Länge auf. Somit kann vorteilhafterweise die erforderliche Anzahl unterschiedlicher Bauteile weiter reduziert werden, falls für ein Paar von Klemmlamellen zwei Druckstifte gleicher Länge verwendet werden. Es ist jedoch auch möglich, daß die Klemmlamellen eine Schrägstellung, insbesondere eine geringfügige Schrägstellung zu einer Ebene senkrecht zur Drehachse des Zylinders aufweisen, so daß die beiden Druckstifte, welche diesem Paar Klemmlamellen zugeordnet sind, eine geringfügig unterschiedliche Länge benötigen.

In einer besonderen Weiterbildung des Drehzylinders sind die stiftartigen Druckelemente an ihrem äußeren, dem jeweiligen Steuerelement zugewandten Ende, mit einer hammerkopfartigen Verdickung versehen. Dadurch wird auf einfache Weise eine Vergrößerung der stirnseitigen Kontaktfläche der Druckelemente vorgeschlagen, welche in Richtung zu dem Steuerelement bzw. zu der Druckrolle hin zeigen. Dadurch wird eine flache, weiche Steuerkurve bzw. eine Bewegung des Druckstiftes auf das Klemmelement hin vorgeschlagen, welches vorteilhafterweise verschleiß- und geräuschärmer ist.

In einer weiteren Ausbildung des Drehzylinders sind die Druckstifte, insbesondere die Steuerbolzen so zueinander beabstandet, damit die dem Steuerelement zugewandten Stirnseiten der hammerkopfartigen Verdickungen aller Druckstifte eine nahezu geschlossene kreisringförmige Fläche bilden. Somit wird vorteilhafterweise vermieden, daß zwischen den einzelnen Druckstiften - jeweils von der Stirnseite des Druckzylinders gesehen - Zwischenräume entstehen, welche eine ruckartige plötzliche Ansteuerung der Druckstifte und somit eine schlagartige Betätigung der Klemmelemente verursachen, wenn die Druckrolle in solche Zwischenräume eintauchen würde. Vielmehr wird vorgeschlagen, den Abstand zwischen den einzelnen hammerkopfartigen Verdickungen so gering wie möglich auszubilden, so daß ein fast kontinuierlicher Übergang von einem Druckstift zu dem folgenden Druckstift an dem Steuerelement erreicht wird. Die durch diese Verdickungen gebildete, im wesentlichen geschlossene kreisringförmige Stirnfläche aller Steuerbolzen läuft somit vorteilhafterweise nahezu kontinuierlich über das Steuerelement, insbesondere die Druckrolle in dem Steuerelement.

In einer weiteren Ausbildung der Erfindung wird vorgeschlagen, daß die beweglichen Klemmelemente, insbesondere die Klemmlamellen, welche den Drehzylinder diametral durchdringen, eine definierte Schwenkachse aufweisen. Dies ist vorteilhaft, damit eine definierte Bewegung der Klemmelemente und somit ein präzises Einklemmen und Auszupfen der Haare ermöglicht wird. Dadurch wird auch die Schmerzreduzierung des Epilationsvorganges vorteilhafterweise beeinflußt.

Es wird weiterhin vorgeschlagen, daß die Schwenkachsen der Klemmlamellen die Drehachse des Drehzylinders schneiden, wodurch vorteilhafterweise eine im wesentlichen symmetrische Ausbildung der Klemmlamellen und des Drehzylinders ermöglicht wird.

In einer Weiterbildung des Drehzylinders sind die Klemmlamellen streifenförmig ausgebildet. Damit wird eine vorteilhafterweise einfach herstellbare Form der Klemmlamelle vorgeschlagen, welche auch insbesondere zur Herstellung großer Stückzahlen von Klemmlamellen geeignet ist.

In einer weiteren Ausbildung weisen die Klemmlamellen Schwenklager auf, welche bevorzugt als zwei im wesentlichen zur Längsachse der Klemmlamelle spiegelsymmetrische Ausbuchtungen oder Nasen der Längsseiten der Klemmlamelle ausgebildet sind. Die Schwenklager sind ferner so angeordnet, daß das Schwenklager die Klemmlamelle in zwei Klemmelemente unterteilt. Die beiden Klemmelemente, welche sich jeweils von dem Schwenklager nach außen erstrecken, weisen dabei geringfügig unterschiedliche radiale Längen auf. Somit kann vorteilhafterweise bei einer möglichen Schrägstellung der Klemmlamellen in dem Drehzylinder eine gleichmäßige Anlage der beweglichen Klemmlamelle an einer korrespondierenden feststehenden Klemmlamelle erreicht werden.

Es wird weiter vorgeschlagen, daß die Klemmelemente, insbesondere die Klemmlamellen als Blechstanzteil hergestellt sind. Somit ist eine besonders kostengünstige Herstellung der Klemmlamellen in großen Stückzahlen möglich.

In einer besonders vorteilhaften Weiterbildung der Erfindung, welche auch eine eigenständige Erfindung darstellen kann, besteht der Drehzylinder aus mehreren scheibenartigen Bauteilen, insbesondere aus kreiszylindrischen Scheiben. Diese sind im wesentlichen parallel nebeneinander und unmittelbar aneinanderliegend angeordnet, ohne daß eine wesentlicher Zwischenraum oder Spalt zwischen zwei benachbarten Scheiben entsteht. Durch diesen modulartigen Aufbau des Drehzylinders - eine Scheibe wird hier als Modul bezeichnet - ist vorteilhafterweise eine einfache und kostengünstige Fertigung des Drehzylinders vorgeschlagen. Weiterhin besteht die Möglichkeit, einen Drehzylinder aus einer nahezu beliebigen Anzahl solcher modulartiger Scheiben zusammenzusetzen, um somit auch die Größe, insbesondere die Länge eines Drehzylinders zu variieren. Andererseits ist auch durch eine Kombination verschiedenartiger modulartiger Scheiben eine Variation des Drehzylinders erreichbar.

In einer Weiterbildung des Drehzylinders wird vorgeschlagen, daß eine Scheibe wenigstens eine Ausnehmung zur Aufnahme eines Klemmelementes, insbesondere einer Klemmlamelle aufweist. Eine solche Ausnehmung für eine Klemmlamelle ist mit Vorteil einfach herstellbar und in der Größe und Lage bezüglich der Scheibe variabel.

In einer Weiterbildung der Scheibe weist diese auf ihrer Vorder- und/oder ihrer Rückseite eine nutartige Ausnehmung, insbesondere eine Nut mit rechteckförmigem Querschnitt zur Aufnahme einer Klemmlamelle auf. Diese Nuten verlaufen dabei insbesondere diametral zur Vorder- oder Rückseite der kreiszylindrischen Scheibe. Durch diese Ausbildung der Scheibe mit Nut auf ihrer Vorder- und/oder Rückseite wird die Möglichkeit geschaffen, mehrere gleichartige Scheiben direkt aneinanderzureihen, wodurch jeweils eine Klemmlamelle auf der Vorderseite einer ersten Scheibe mit einer weiteren Klemmlamelle auf der Rückseite einer zweiten Scheibe ein Paar bilden. Damit ist vorteilhafterweise eine einfache Vervielfältigungsmöglichkeit für Paare von Klemmlamellen vorgeschlagen.

In einer besonderen Ausbildung der Nut ist diese zur Vorder- und/oder zur Rückseite der Scheibe geneigt ausgeführt und somit insbesondere zur Aufnahme eines feststehenden, d. h. relativ zur Scheibe nicht beweglichen Klemmelementes oder einer Klemmlamelle vorgesehen. Dadurch wird erreicht, daß die beiden radial außenliegenden Enden der Klemmlamelle axial vesetzt zueinander angeordnet sind, bezüglich der Drehachse des Drehzylinders. Damit können vorteilhafterweise durch ein Paar Klemmlamellen, d. h. durch vier Klemmelemente zwei zueinander axial versetzte Zupfspuren gebildet werden. Mit diesen versetzten Zupfspuren ist durch eine größere Homogenität der Zupfereignisse ein gründliches und effizientes Zupfen der Haare vorgeschlagen. Somit sind bei einer Anordnung eines Lamellenpaares, d. h. vier Klemmelementen in einem Drehzylinder bereits zwei Zupfspuren erzeugbar. Bei einer Anordnung von zwei Paaren von Klemmlamellen in dem Drehzylinder, werden vier Zupfspuren erzeugt. Durch die geneigte Anordnung der Nuten einer Scheibe und somit auch der Klemmlamellen ist eine vorteilhafte intensive Zupfung ermöglicht.

In einer anderen Weiterbildung der Scheibe weist diese auf ihrer Vorder- und Rückseite jeweils eine Nut auf, wobei die Längsachsen dieser Nuten um die Drehachse der Scheibe zueinander verdreht angeordnet sind. Somit ist das Lamellenpaar auf der Vorderseite der Scheibe verdreht angeordnet zu dem Lamellenpaar auf der Rückseite der Scheibe. Durch diese zueinander verdrehte Anordnung der beiden benachbarten Lamellenpaare passieren die Klemmelemente die Zupfzone des Epilationsgerätes in einem zeitlich versetzten Abstand. Somit wird auf einfache Weise eine örtliche und zeitliche Trennung einzelner Zupfereignisse erreicht, welche sich vorteilhaft auf die Schmerzreduzierung auswirkt.

In einer alternativen Ausbildung der Nuten in den Scheiben eines Drehzylinders sind diese Nuten beidseitig geneigt zur Vorder- und/oder zur Rückseite einer Scheibe ausgeführt, so daß die Nuttiefe von der Scheibenmitte zu den jeweils äußeren Umfangsbereichen der Scheibe hin zunimmt. Diese Nuten sind zur Aufnahme der schwenkbaren Klemmelemente, insbesondere der schwenkbaren Klemmlamellen vorgesehen. Die Klemmlamellen können vorteilhafterweise um einen Bereich nahe der Scheibenmitte schwenkbar gelagert sein und führen somit in den äußeren Umfangsbereichen der Scheibe eine Schließ- und Öffnungsbewegung der Klemmlamellen eines Paares aus.

In einer besonderen Ausbildung der Scheibe des Drehzylinders weist diese auf der Vorder- und/oder der Rückseite Ausnehmungen zur Aufnahme der Schwenklager einer schwenkbaren Klemmlamelle auf. Diese Ausnehmungen sind insbesondere mit der beidseitig geneigten Nut so verbunden und im wesentlichen in der Mitte der Scheibe angeordnet, daß eine schwenkbare Klemmlamelle vorteilhafterweise in diese Ausnehmungen einfach eingelegt und sicher gelagert werden kann. Durch die Ausbildung einer Nut mit den Ausnehmungen für eine schwenkbare Klemmlamelle ist diese auch auf einfache Art für die Montage eines Drehzylinders von einer Nut zur Aufnahme einer feststehenden Klemmlamelle zu unterscheiden.

Es wird weiterhin vorgeschlagen, daß jede Nut einer Scheibe eine Klemmlamelle, insbesondere eine feste und eine schwenkbare Klemmlamelle aufnimmt. Durch diese identische Ausführung der modulartigen Scheiben ist vorteilhafterweise eine einfache Vervielfältigung der Klemmlamellenpaare möglich. Je nach Bedarf bzw. Erfordernis, kann eine unterschiedliche Anzahl von modulartigen Scheiben gleichsinnig nebeneinander angeordnet sein und somit ein Drehzylinder nahezu beliebiger Länge gebildet werden.

In einer besonders vorteilhaften Weiterbildung des Drehzylinders sind zwei unterschiedliche Arten von Scheiben, insbesondere mittlere und äußere Scheiben vorgesehen. Somit wird vorteilhafterweise auf einfache Art eine weitere Variationsmöglichkeit des Drehzylinders mit verschiedenartigen Scheiben vorgeschlagen.

Vorteilhafterweise ist eine mittlere Scheibe so ausgebildet, daß sie auf ihrer Vorder- und Rückseite je eine einseitig geneigte Nut, wie oben bereits beschrieben, aufweist. Eine solche mittlere Scheibe ist daher vorteilhafterweise geeignet, zwei feststehende Klemmlamellen aufzunehmen, welche jeweils in eine Nut auf der Vorder- und Rückseite eingelegt werden.

Eine äußere Scheibe dagegen ist so ausgebildet, daß sie beispielsweise auf ihrer Vorderseite eine beidseitig geneigte und auf ihrer Rückseite eine einseitig geneigte Nut aufweist. Dadurch kann auf der Vorderseite insbesondere eine schwenkbare Klemmlamelle und auf der Rückseite eine feststehende Klemmlamelle eingelegt werden. Eine solche modulartige äußere Scheibe kann nun mit ihrer, eine schwenkbare Klemmlamelle aufweisenden Vorderseite mit der Vorder- oder der Rückseite einer oben beschriebenen mittleren Scheibe kombiniert werden. An die mit einer feststehenden Klemmlamelle versehene Rückseite der äußeren Scheibe kann sich vorteilhafterweise die Vorderseite einer weiteren mit einer schwenkbaren Klemmlamelle versehene äußere Scheibe anschließen.

In einer besonderen Weiterbildung des Drehzylinders sind zu beiden Seiten einer mittleren Scheibe jeweils eine Mehrzahl gleichartiger äußerer Scheiben angeordnet. Somit wird vorteilhafterweise durch den modulartigen Aufbau der Scheiben und die spezielle Anordnung eine einfache Vervielfältigung der Scheiben und eine Variationsmöglichkeit des Drehzylinders vorgeschlagen.

In einer anderen Weiterbildung sind auf jeweils einer Seite einer mittleren Scheibe alle äußeren Scheiben gleichsinnig nebeneinander angeordnet, insbesondere sind die Seiten der Scheiben mit den beidseitig geneigten Nuten nach außen zu den Stirnseiten des Zylinders angeordnet. Daher sind vorteilhafterweise auch die schwenkbaren Klemmlamellen nach außen zu den Stirnseiten des Drehzylinders vorgesehen und somit auf einfache und direkte Weise von der Stirnseite des Dehzylinders durch Betätigungsmittel bewegbar.

Die Scheiben des Drehzylinders sind besonders vorteilhaft und kostengünstig auch in großen Stückzahlen herstellbar, wenn die mittleren und äußeren Scheiben aus Kunststoff gebildet sind.

In einer weiteren Ausbildung der Erfindung, welche auch eine selbständige Erfindung darstellen kann, ist vorgesehen, daß in der Mantelfläche des Drehzylinders wenigstens eine Einfädelnut, insbesondere zur Führung der zu epilierenden Haare des Benutzers angeordnet sind. Dadurch wird vorteilhafterweise eine einfache Führung der zu epilierenden Haare zu den jeweiligen Paaren von Klemmelementen und ein Einfädeln der Haare in diese Klemmelementpaare vorgeschlagen.

In einer besonderen Ausbildung der Einfädelnut ist diese schraubenlinienförmig angeordnet. Somit werden alle Bereiche der zu epilierenden Hautoberfläche von einer Einfädelnut überstrichen, so daß vorteilhafterweise alle Haare von der Einfädelnut erfaßt und einem Paar von Klemmelementen zugeführt werden.

Es wird weiterhin vorgeschlagen, daß die Einfädelnut von einem ersten Paar Klemmelemente zu einem zweiten Paar Klemmelemente führt, welches die Zupfzone nach dem ersten Paar durchläuft und winklig versetzt zu dem ersten Paar angeordnet ist. Somit kann ein Haar oder mehrere Haare, welches bzw. welche von dem ersten Paar Klemmelemente nicht erfaßt und ausgezupft wurden, durch die Einfädelnut zu einem zweiten Paar Klemmelemente geführt werden. Somit wird vorteilhafterweise die Effizienz des Drehzylinders gesteigert.

In einer alternativen Ausführungsform weist die Einfädelnut eine Verzweigung auf, welche von einem ersten Paar Klemmelemente zu einem zweiten oder einem dritten Paar Klemmelemente führt. Dabei sind die zweiten und dritten Paare jeweils axial in unterschiedlichen Richtungen und winklig versetzt zu dem ersten Paar angeordnet. Somit hat ein Haar bzw. mehrere Haare, welche von einem ersten Paar Klemmelemente nicht erfaßt wurden, je nach Lage und Wuchsrichtung die Möglichkeit, einem zweiten oder einem dritten Paar Klemmelemente zugeführt und gezupft zu werden.

Es wird weiterhin vorgeschlagen, daß mehrere Einfädelnuten parallel nebeneinander auf dem Drehzylinder angeordnet sind. Dadurch wird vorteilhafterweise ermöglicht, daß nahezu jedes Haar auf der zu zupfenden Hautoberfläche in eine der Einfädelnuten gerät und somit einem Paar Klemmelemente zugeführt werden kann.

In einer weiteren Ausbildung der Erfindung sind zwei Paare von Klemmelementen, welche einem Paar Klemmlamellen zugeordnet und im wesentlichen diametral gegenüber in dem Drehzylinder angeordnet sind, zwei unterschiedlichen, insbesondere versetzt zueinander angeordneten Einfädelnuten zugeordnet. Somit können vorteilhafterweise auf nahezu ein und derselben Stelle der zu zupfenden Haut zwei unterschiedliche Einfädelnuten über diesen Hautbereich bewegt werden und somit die zu erfassenden Haare einem Paar Klemmelemente zuführen und auszupfen.

In einer Weiterbildung der Erfindung wird vorgeschlagen, daß der Drehzylinder eine im wesentlichen geschlossene, glatte Mantelfläche aufweist. Diese geschlossene Mantelfläche wirkt vorteilhafterweise als ein die Klemmelemente umgebender Niederhalter für die Haut, wobei die zu epilierenden Haare durch die im Drehzylinder vorgesehenen Einfädelnuten den Klemmelementen zugeführt werden.

In einer besonderen Weiterbildung der Erfindung wird vorgeschlagen, daß ein Epilationsgerät mit einem Drehzylinder mit den oben beschriebenen Merkmalen verbindbar und zusammen betreibbar ist. Somit kann ein erfindungsgemäßer Drehzylinder auf ein Epilationsgerät aufgesetzt und mit diesem zusammen zur Epilation verwendet werden.

In einer besonderen Weiterbildung eines Epilationsgerätes ist dieses mit unterschiedlichen Drehzahlen zum Antrieb unterschiedlicher Aufsatzwerkzeuge, beispielsweise einem Drehzylinder mit den obigen Merkmalen betreibbar. Da der erfindungsgemäße Drehzylinder eine bestimmte Antriebsdrehzahl benötigt, wird diese vorteilhafterweise auch durch das Epilationsgerät bereitgestellt. Beim Austausch des Drehzylinders gegen ein anderes Aufsatzwerkzeug, welches mit einer anderen Drehzahl angetrieben wird, ist diese Drehzahl an dem Epilationsgerät einstellbar bzw. veränderbar.

Eine weitere vorteilhafte Ausgestaltung des Epilationsgerätes sieht vor, daß dieses einen Drehzylinder mit den oben beschriebenen Merkmalen enthält, d. h. daß der Drehzylinder einstückig mit dem Epilationsgerät verbunden ist.

Es wird weiterhin vorgeschlagen, daß das Epilationsgerät einen Drehzylinder enthält, welcher an wenigstens einer Stirnseite eine Steuerscheibe mit einer Steuerkurve zum Antrieb der Betätigungselemente und eine Andruckplatte mit einer Steuerkurve, insbesondere einer schiefen Ebene zur Klemmkraftverstellung der Klemmelemente aufweist. Somit wird vorteilhafterweise auch mit einfachen Mitteln eine Klemmkraftverstellung des erfindungsgemäßen Zylinders durch den Benutzer ermöglicht.

Weitere Merkmale, Vorteile und Anwendungsmöglichkeiten der Erfindung ergeben sich aus der nachfolgenden Beschreibung von Ausführungsbeispielen, die in der Zeichnung näher dargestellt sind. Dabei bilden alle beschriebenen und/oder bildlich dargestellten Merkmale für sich oder in beliebiger Kombination den Gegenstand der Erfindung, unabhängig von ihrer Zusammenfassung in den Ansprüchen und deren Rückbeziehung.

Es zeigen:
- Fig. 1: ein Epilationsgerät mit den wesentlichen Bauteilen in schematischer Darstellung und im Schnitt,
- Fig. 2: einen erfindungsgemäßen Drehzylinder als Baugruppe komplett montiert mit einer Bügelfeder in perspektivischer und gegenüber Fig. 1 vergrößerter Darstellung,
- Fig. 3: einen Drehzylinder gemäß Fig. 2 jedoch ohne die stirnseitigen Steuerelemente und Andruckplatten in perspektivischer und schematischer Darstellung,
- Fig. 4: eine mittlere Scheibe gemäß Fig. 2 mit den zugehörigen Klemmelementen in perspektivischer und schematischer Darstellung,
- Fig. 5: eine äußere Scheibe gemäß Fig. 2 mit zugehörigen Klemmelementen in perspektivischer und schematischer Darstellung,
- Fig. 6: einen Drehzylinder ähnlich der Darstellung in Fig. 2 in schematischer Darstellung und im Längsschnitt,
- Fig. 7: das stirnseitige Ende eines Drehzylinders ähnlich Ansicht X in Fig. 2 in teilweise aufgebrochener und schematischer Darstellung,
- Fig. 8: ein stirnseitiges Ende eines Drehzylinders ähnlich der Darstellung in Fig. 7, jedoch alternativ mit einer Andruckplatte,
- Fig. 9: die Abwicklung einer Mantelfläche eines erfindungsgemäßen Drehzylinders mit Einfädelnuten in schematischer Darstellung und
- Fig. 10: die Abwicklung einer Mantelfläche mit einer alternativen Ausbildung der Einfädelnuten.

Ein Epilationsgerät 1 (Fig. 1) besteht im wesentlichen aus einem Gehäuse 2 und einem damit verbundenen Gerätekopf 3. In dem Gehäuse 2 sind ein Akkumulator 4 sowie ein Motor 5 vorgesehen, wobei der Motor 5 über ein Getriebe 6 mit einem in dem Gerätekopf 3 angeordneten Drehzylinder 7 verbindbar ist. Der Zylinder 7 wiederum besteht im wesentlichen aus einer Mehrzahl nebeneinander angeordneter Klemmelemente 8.

Der Drehzylinder 7 (Fig. 2) wird aus einer Vielzahl parallel nebeneinander angeordneter Scheiben gebildet, nämlich aus einer mittleren Scheibe 10 und einer Mehrzahl äußerer Scheiben 11, welche zu beiden Seiten der mittleren Scheibe 10 angeordnet sind. In den Scheiben 10, 11 sind die Klemmelemente 8 angeordnet. An den Stirnseiten des Scheibenpaketes ist je eine Abschlußscheibe 12, 13 vorgesehen, wobei die linke Abschlußscheibe 13 mit einer Verzahnung zum Antrieb des Drehzylinders versehen ist. Diese Scheibe 13 steht mit einem Ritzel 20 in Verbindung, welches wiederum durch einen nicht gezeigten Motor angetrieben wird. Das Scheibenpaket 10, 11, 12, 13, welches den Drehzylinder 7 bildet, ist auf einer Welle 9 angeordnet, welche an beiden Stirnseiten des Drehzylinders 7 je einer Buchse in einem Gerätegehäuse in drehbar gelagert ist. Die Steuerelemente 14, 15 sind ortsfest im Gehäuse eines Epilationsgerätes befestigt. In den beiden Steuerelementen 14, 15 sind Druckrollen 16 drehbar gelagert, so daß sie die dem Drehzylinder 7 zugewandte Innenfläche der Steuerelemente 14 und 15 geringfügig überragen. Dieses den Drehzylinder 7 bildende Scheibenpaket mit den beiden äußeren Steuerelementen 14 und 15 wird durch eine Bügelfeder 19 gehalten und so zusammengedrückt, daß die Klemmfunktion der einzelnen Klemmelemente 8 gewährleistet ist. Zur Verstellung der Druckkraft der Bügelfeder 19 ist auf der Außenseite des Steuerelements 14 eine Andruckplatte 17 mit einer außenliegenden Steuerkurve 18 angeordnet. Durch Verdrehen der Andruckplatte 17 um die Achse der Welle 9 ist der Abstand zwischen den Enden der Bügelfeder und somit die auf das Scheibenpaket ausgeübte Klemmkraft einstellbar.

Die Klemmelemente 8 (Fig. 3) sind in Ausnehmungen 21 angeordnet, welche wiederum in einer Nut 60 auf der Mantelfläche des Drehzylinders 7 liegen. An den Stirnseiten des Scheibenpaketes sind die Abschlußscheiben 12 und 13 vorgesehen, in welchen die Druckstifte 22 im wesentlichen parallel zur Drehachse des Drehzylinders 7 gehalten werden. Die Druckstifte 22 sind in Bohrungen auf einem gemeinsamen Teilkreis angeordnet und ragen alle im unbelasteten Zustand etwa mit der gleichen Länge aus den stirnseitigen Enden der Abschlußscheiben 12 und 13 heraus. Das jeweils andere Ende der Druckstifte 22 befindet sich im Inneren des Drehzylinders 7 und liegt an einer Klemmlamelle eines jeden Paares von Klemmlamellen an. Dabei werden alle Klemmlamellen in der rechten Hälfte des Drehzylinders 7 von Druckstiften 22 betätigt, welche in der rechten Abschlußscheibe 12 geführt sind. Die Klemmelemente, welche sich in der linken Hälfte des Drehzylinders 7 befinden, werden durch Druckstifte betätigt, welche in der linken Abschlußscheibe 13 geführt sind.

Eine mittlere Scheibe 10 (Fig. 4) weist eine zentrische Bohrung 23 zur Aufnahme einer Zylinderwelle auf. Konzentrisch zur Bohrung 23 befinden sich auf einem Teilkreis eine Vielzahl von Bohrungen 24, welche zur Führung der Druckstifte vorgesehen sind. Auf der Vorderseite der Scheibe 10 ist eine Nut 25 eingebracht, welche schräg zur Oberfläche der Vorderseite verläuft und an ihrem oberen Ende eine Nuttiefe 27 aufweist, welche größer ist als die Nuttiefe an dem gegenüberliegenden Ende der Nut 25. Auf der gegenüberliegenden Rückseite der Scheibe 10 ist eine korrespondierende Nut 26 eingebracht, welche ebenfalls eine zur Oberfläche der Rückseite geneigte Anordnung aufweist. In die Nut 25 wird eine feststehende streifenförmige Klemmlamelle 28 und in die gegenüberliegende Nut 26 eine entsprechende Klemmlamelle 29 eingelegt. Die Lamelle 28 ist mit einer Bohrung 30 zur Durchführung der Zylinderwelle versehen. Die oberen und unteren Enden der Lamelle 28 bilden die Klemmflächen 31 und 32, welche mit einer korrespondierenden Klemmlamelle einer benachbarten Scheibe zusammenwirken. Unmittelbar neben der Bohrung 23 sind in der Scheibe 10 Auflager 33 vorgesehen, welche von der Oberfläche der Vorderseite hervorstehen.

Eine äußere Scheibe 11 (Fig. 5) ist ebenfalls mit einer zentrischen Bohrung 34 zur Durchführung der Zylinderwelle versehen. Die Nuten 36 und 37 sind an gegenüberliegenden Seiten der Scheibe 11 eingebracht und um die Drehachse der Scheibe 11 gegeneinander verdreht. Die Scheibe 11 weist ferner eine Mehrzahl von Bohrungen 35 zur Führung der Druckstifte auf, welche mit den Bohrungen 24 der benachbarten Scheibe 10 fluchten.

Die Nut 36 weist eine von der Scheibenmitte ausgehende beidseitig geneigte Form auf, so daß die Nuttiefen 38 und 39 an den diametral gegenüberliegenden Enden der Nut 36 größer sind als im Zentrum der Scheibe 11. Hier sind korrespondierende Ausnehmungen 40 angeordnet, welche sich im wesentlichen rechtwinklig von den Längssseiten der Nut 36 weg erstrecken.

Eine bewegliche Klemmlamelle 41 ist mit zwei diametral gegenüberliegenden Klemmflächen 42 und 43 versehen. In etwa der Mitte der Klemmlamelle 41 befindet sich eine Bohrung 44 zur Durchführung der Zylinderwelle, während an den Längsseiten der Klemmlamelle 41 nasenförmige Ausbuchtungen 45 vorgesehen sind. Diese Nasen 45 werden in die Ausnehmungen 40 der Nut 36 eingelegt und durch die Auflager 33 der benachbarten Scheibe 10 in ihrer Position gehalten. Auf der gegenüberliegenden Rückseite der Scheibe 11 wird eine feststehende Klemmlamelle 46 in die zur Oberfläche der Rückseite der Scheibe 11 geneigt angeordneten Nut 37 eingesetzt.

Nach der Montage der beiden Scheiben 10 und 11 sind die Klemmflächen 31 und 32 der feststehenden Klemmlamelle 28 gegenüber den Klemmflächen 42 und 43 der Klemmlamelle 41 angeordnet. Bei einer Schwenkbewegung der Klemmlamelle 41 um die Auflager 33 kommen die beiden Klemmflächen 42 und 43 mit den beiden Klemmflächen 31 und 32 der Klemmlamelle 28 zur Anlage.

Die Scheiben 10 und 11 (Fig. 6) sind mit Bohrungen 24 und 35 versehen, welche den Drehzylinder in axialer Richtung durchringen und in welche die Druckstifte 50 bis 53 eingesetzt sind. Diese liegen mit ihrem einen, im Zylinderinneren befindlichen Ende, an den beweglichen Klemmlamellen 41 und 47 an. Das jeweils äußere Ende der Druckstifte 50 bis 53 liegt an den Steuerkurven 49 der Steuerscheiben 14 an, welche ortsfest zu den beiden Stirnseiten des Drehzylinders 7 im Gehäuse des Epilationsgerätes befestigt sind. Die beiden stirnseitigen Steuerscheiben 14 werden durch eine Bügelfeder 19 zusammengedrückt. Bei einer Drehung um die Rotationsachse 68 des Zylinders 7 werden die Druckstifte 50, 51 von einer unteren unbelasteten Position der Steuerkurve 49 in eine obere, axial weiter innenliegende Klemmposition gebracht. Der Verlauf der Steuerkurve 49 kann dabei kontinuierlich oder auch in Stufen erfolgen. Sobald die Druckstifte 50 und 52 ihre obere Klemmposition erreicht haben, wird eine Druckkraft von der Steuerscheibe 14 über die Druckstifte 50 und 52 auf die beweglichen Klemmelemente 41 und 47 übertragen. Dadurch werden die schwenkbaren Klemmelemente 41, 47 an die feststehenden Klemmelemente 46 und 48 angedrückt. Die unten liegenden Druckstifte 51 und 53 weichen axial nach außen in die Ausnehmungen der Steuerkurve 49, so daß die unteren Enden der Klemmlamellen 41 und 47 unbelastet sind und um die Auflager nach außen in Richtung der Stirnseiten des Zylinders 7 schwenken.

Ein Steuerelement 14 (Fig. 7) ist durch eine Bügelfeder 19 mit einem anderen nicht gezeigten Steuerelement an der gegenüberliegenden Stirnseite des Druckzylinders verbunden. Die Bügelfeder 19 drückt auf die Außenseite der Steuerscheibe 14. An der Innenseite, d. h. an der dem Drehzylinder zugewandten Seite der Steuerscheibe 14, ist eine Steuerkurve 54, insbesondere eine schiefe Ebene, vorgesehen, welche am oberen Rand der Steuerscheibe 14 nach innen zu dem nicht gezeigten Drehzylinder hin geneigt ist. Am oberen Ende der Steuerscheibe 14 ist ferner eine Ausnehmung vorgesehen, in welcher eine Druckrolle 16 drehbar gelagert ist. Ein Steuerbolzen 55, welcher in dem nicht gezeigten Drehzylinder gelagert ist, läuft bei Rotation des Zylinders an der Steuerkurve 54 entlang und wird somit kontinuierlich in Richtung auf den Drehzylinder hin bewegt. Da die Druckrolle 16 die Oberfläche der Steuerkurve 54 geringfügig überragt, erfährt der Steuerbolzen 55 beim Erreichen der Druckrolle 16 eine plötzliche axiale Bewegung in Richtung auf den Drehzylinder bzw. auf das in dem Drehzylinder angeordnete Klemmelement hin. Der Steuerbolzen 55 kann dabei, alternativ zu dem bislang gezeigten zylindrischen Druckstift, an seinem stirnseitigen Ende eine hammerkopfartige Verdickung 56 aufweisen. Dadurch wird eine verschleiß- und geräuschärmere Bewegung des Steuerbolzens 55 und der Klemmelemente ermöglicht.

Alternativ dazu kann eine Steuerscheibe 14 (Fig. 8), wie auch bereits in Fig. 2 gezeigt, an ihrer äußeren Stirnseite mit einer Andruckplatte 17 versehen sein, welche wiederum eine Steuerkurve 18 aufweist. Ein Ende der Bügelfeder 19 gleitet durch Drehen des Drehknopfes 57 an der Steuerkurve 18 entlang, so daß der Abstand zwischen den beiden gegenüberliegenden Enden der Bügelfeder 19 veränderlich ist. Dadurch ist eine einfache Einstellung der auf die Klemmelemente wirkenden Klemmkraft möglich. Außer dem Drehknopf 57 zur Einstellung der Klemmkraft sind alle übrigen Bauteile innerhalb einer Gehäusewand 58 des Gerätekopfes angeordnet.

In einer Abwicklung der Mantelfläche eines Drehzylinders (Fig. 9) sind am rechten Bildrand die Scheibennumerierungen angegeben; die Scheiben Nr. S1 bis S5 und S6 bis S10 sind durch eine mittlere Scheibe M voneinander getrennt. Am unteren Bildrand sind die Umfangswinkel von 0 bis 360 Grad angegeben. In einer Linie parallel zur Drehachse des Drehzylinders sind jeweils zwei Paare von Klemmelementen 8 angeordnet. In Drehrichtung betrachtet sind die Klemmelemente 8 jeweils um 36 Grad zueinander versetzt angeordnet, wobei die Drehrichtung entgegengesetzt zur Haareinfädelrichtung verläuft. Jede der äußeren Scheiben Nr. S1, S2, S3 ist dabei mit Nuten 59, 60 und 61 versehen, welche im wesentlichen schraubenlinienförmig über den Umfang des Zylindermantels geführt werden. Die Nut 61 beginnt beispielsweise bei 0 Grad in der Scheibe Nr. S3 und mündet bei 288 Grad in die Nut 60 der Scheibe Nr. S2. Diese wiederum mündet nach weiteren 288 Grad, nämlich bei 216 Grad, in die Nut 59 der Scheibe Nr. S1. Dadurch sind alle auf der Mantelfläche vorgesehenen Nuten in im wesentlichen schraubenlinienförmiger Verbindung untereinander. Die beiden Klemmelemente der Scheibe Nr. S1, welche sich bei 0 und 180 Grad befinden, sind jeweils in unterschiedlichen Nuten 59, 60 angeordnet, so daß unmittelbar nebeneinander auf einer zu epilierenden Hautoberfläche befindliche Haare in zwei verschiedenen Nuten führbar sind.

Eine alternative Ausbildungsform der Nutenführung besteht darin (Fig. 10), daß ein Haar, das beispielsweise von dem Klemmelement 62 nicht erfaßt werden konnte, zunächst in der Nut 65 verbleibt; diese verzweigt sich jedoch anschließend in eine Nut 66 und eine Nut 67, so daß das nicht erfaßte Haar anschließend dem Paar Klemmelemente 63 in der Scheibe Nr. S2 oder dem Klemmelementepaar 64 in der Scheibe Nr. S3 zugeführt werden kann.

Ein typisches Ausführungsbeispiel eines erfindungsgemäßen Drehzylinders besteht aus einer mittleren und je fünf äußeren Scheiben, welche zu beiden Seiten der mittleren Scheibe angeordnet sind. In jeder Scheibe sind zwei Klemmlamellen vorgesehen, welche den Drehzylinder diametral durchdringen und welche an ihren beiden äußeren Enden je ein Klemmelement mit 4 mm Klemmbreite tragen. In dem Zylinder sind je zweimal zehn Druckstifte eingesetzt, welche sich auf einem gemeinsamen Teilkreis befinden und eine äquidistante Teilung von je 36 Grad zwischen zwei benachbarten Druckstiften aufweisen.

## Patentansprüche

1. Drehzylinder (7) für ein Epilationsgerät (1) mit mehreren im wesentlichen winklig versetzt zueinander angeordneten Paaren von Klemmelementen (8, 62, 63, 64) und mit Betätigungselementen (22, 50, 51, 52, 53, 55) um die Klemmlamellen (28, 29, 41, 46, 47, 48) der Klemmelementen (8, 62, 63, 64) im Bereich einer Zupfzone paarweise in Klemmkontakt zueinander zu bringen und sie anschließend wieder voneinander zu trennen, sowie mit wenigstens einem Steuerelement (18, 49) zur Ansteuerung der Betätigungselemente (22, 50, 51, 52, 53, 55), wobei jedem Paar von Klemmelementen (8, 62, 63, 64) ein separates, einzeln bewegbares, einstückiges Betätigungselement (22, 50 51, 52, 53, 55) und ein Auflager (33) für wenigstens eine Klemmlamelle (28, 29, 41, 46, 47, 48) zugeordnet ist, und daß die wenigstens eine Klemmlamelle (28, 29, 41, 46, 47, 48) bei einer Betätigung des Betätigungselements (22, 50, 51, 52, 53, 55) eine Schwenkbewegung um das Auflager (33) ausführt, **dadurch gekennzeichnet, daß** das Auflager (33) eine definierte Schwenkachse, welche die Drehachse des Drehzylinders schneidet, bildet.

2. Drehzylinder nach Anspruch 1, **dadurch gekennzeichnet, daß** die Betätigungselemente (22, 50, 51, 52, 53, 55) zwischen jedem Paar Klemmelemente (8, 62, 63, 64) und dem korrespondierenden Steuerelement (14, 15) parallel zur Drehachse des Drehzylinders (7) verschiebbar angeordnet sind.

3. Drehzylinder nach Anspruch 1 oder 2, **dadurch gekennzeichnet, daß** wenigstens zwei Paare von Klemmelementen (8, 62, 63, 64) in einer Linie axial versetzt zueinander auf dem Drehzylinder (7) angeordnet sind und die Zupfzone gleichzeitig durchlaufen.

4. Drehzylinder nach einem der vorhergehenden Ansprüche, **dadurch gekennzeichnet, daß** ein Paar von Klemmelementen (8, 62, 63, 64) aus einer feststehenden und einer schwenkbaren Klemmlamelle (41, 47) gebildet ist, wobei das schwenkbare Klemmelement (41, 47) näher zu einer stirnseitigen Außenseite des Drehzylinders (7) angeordnet ist, als die feststehende Klemmlamelle (28, 29, 46, 48).

5. Drehzylinder nach einem der vorhergehenden Ansprüche, **dadurch gekennzeichnet, daß** das Betätigungselement (22, 50, 51, 52, 53, 55) an die dem Steuerelement (14) zugewandte Fläche der bewegbaren Klemmlamelle (41, 47) andrückbar ist.

6. Drehzylinder nach einem der vorhergehenden Ansprüche, **dadurch gekennzeichnet, daß** zwei Paare von Klemmelementen (8, 62, 63, 64) durch eine einstückige feststehende (28, 29, 46, 48) und eine bewegbare Klemmlamelle (41, 47) gebildet sind.

7. Drehzylinder nach einem der vorhergehenden Ansprüche, **dadurch gekennzeichnet, daß** die Klemmlamellen (28, 29, 41, 46, 47, 48) den Drehzylinder (7) diametral durchdringen.

8. Drehzylinder nach einem der vorhergehenden Ansprüche, **dadurch gekennzeichnet, daß** das Steuerelement (14, 15) als Steuerscheibe ausgebildet ist, welche eine Steuerkurve (49, 54), insbesondere eine schiefe Ebene aufweist und stirnseitig zu dem Drehzylinder (7) angeordnet ist.

9. Drehzylinder nach einem der vorhergehenden Ansprüche, **dadurch gekennzeichnet, daß** in dem Steuerelement (14, 15) eine Druckrolle (16) drehbar gelagert ist.

10. Drehzylinder nach einem der vorhergehenden Ansprüche, **dadurch gekennzeichnet, daß** die Druckrolle (16) aus der Steuerkurve (49, 54), insbesondere aus der schiefen Ebene, in Richtung auf das Betätigungselement (22, 50, 51, 52, 53, 55) hin, herausragt.

11. Drehzylinder nach einem der vorhergehenden Ansprüche, **dadurch gekennzeichnet, daß** das Betätigungselement (22, 50, 51, 52, 53, 55) als stiftartiges Druckelement, insbesondere als zylindrischer Druckstift oder Steuerbolzen ausgebildet ist.

12. Drehzylinder nach einem der vorhergehenden Ansprüche, **dadurch gekennzeichnet, daß** das Betätigungselement (22, 50, 51, 52, 53, 55) in einer Bohrung (24, 35) des Drehzylinders (7) axial verschiebbar geführt ist, wobei die Bohrung im wesentlichen parallel zur Rotationsachse (68) des Drehzylinders (7) verläuft.

13. Drehzylinder nach einem der vorhergehenden Ansprüche, **dadurch gekennzeichnet, daß** die Bohrungen (24, 35) für alle Betätigungselemente (22, 50, 51, 52, 53, 55) eines Drehzylinders (7) auf einem gemeinsamen Teilkreis liegen.

14. Drehzylinder nach einem der vorhergehenden Ansprüche, **dadurch gekennzeichnet, daß** die Betätigungselemente (22, 50, 51, 52, 53, 55), welche zwei korrespondierenden, diametral zueinander angeordneten Paaren von Klemmelementen (8, 62, 63, 64) insbesondere einem Paar von Klemmlamellen (41, 46, oder 47, 48), zugeordnet sind, die gleiche Länge oder eine nahezu gleiche Länge aufweisen.

15. Drehzylinder nach einem der vorhergehenden Ansprüche, **dadurch gekennzeichnet, daß** die als Druckstifte bzw. die als Steuerbolzen ausgebildeten Betätigungselemente (20, 50, 51, 52, 53, 55) an ihrem äußeren, dem Steuerelement (14, 15) zugewandten Ende, jeweils eine hammerkopfartige Verdickung (56) aufweisen.

16. Drehzylinder nach einem der vorhergehenden Ansprüche, **dadurch gekennzeichnet, daß** die als Druckstifte, insbesondere die als Steuerbolzen ausgebildeten Betätigungselemente (20, 50, 51, 52, 53, 55) so zueinander beabstandet sind, damit die dem Steuerelement (14, 15) zugewandten Stirnseiten der Verdickungen (56) aller Betätigungselemente (20, 50, 51, 52, 53, 55) eine im wesentlichen geschlossene kreisringförmige Fläche bilden.

17. Drehzylinder nach einem der vorhergehenden Ansprüche, **dadurch gekennzeichnet, daß** die zwei Zupfzonen aufweisende Klemmlamelle (28, 29, 41, 46, 47, 48) streifenförmig ausgebildet ist.

18. Drehzylinder nach einem der vorhergehenden Ansprüche, **dadurch gekennzeichnet, daß** die schwenkbare Klemmlamelle (41, 47), Schwenklager aufweist, welche bevorzugt als zwei im wesentlichen zur Längsachse der Klemmlamelle (41, 47) spiegelsymmetrische Ausbuchtungen oder Nasen (45) der Längsseiten der Klemmlamelle (41, 47) ausgebildet sind und daß das Schwenklager die Klemmlamelle (41) in zwei Klemmelemente halbiert, welche insbesondere geringfügig unterschiedliche radiale Längen aufweisen.

19. Drehzylinder nach einem der vorhergehenden Ansprüche, **dadurch gekennzeichnet, daß** die Klemmlamellen (28, 29 ,41, 46, 47, 48) als Blechstanzteil hergestellt sind.

20. Drehzylinder nach einem der vorhergehenden Ansprüche, **dadurch gekennzeichnet, daß** der Drehzylinder (7) aus mehreren scheibenartigen Bauteilen, insbesondere kreiszylindrischen Scheiben (10, 11) besteht, welche im wesentlichen parallel nebeneinander und unmittelbar aneinanderliegend angeordnet sind.

21. Drehzylinder nach einem der vorhergehenden Ansprüche, **dadurch gekennzeichnet, daß** eine Scheibe (10, 11) wenigstens eine Ausnehmung zur Aufnahme eines Klemmelementes, insbesondere einer Klemmlamelle (28, 29, 41, 46, 47, 48) aufweist.

22. Drehzylinder nach einem der vorhergehenden Ansprüche, **dadurch gekennzeichnet, daß** eine Scheibe (10, 11) auf ihrer Vorder- und/oder Rückseite eine nutartige Ausnehmung, insbesondere eine Nut (25, 26, 36, 37), zur Aufnahme einer Klemmlamelle (28, 29, 41, 46, 47, 48) aufweist, wobei die Nut insbesondere diametral verläuft.

23. Drehzylinder nach einem der vorhergehenden Ansprüche, **dadurch gekennzeichnet, daß** die Nut (25, 26, 37) zur Vorder- und/oder Rückseite der Scheibe (10, 11) geneigt zur Aufnahme eines nicht bewegbaren, Klemmelementes, insbesondere einer Klemmlamelle (28, 29, 46, 48) vorgesehen ist.

24. Drehzylinder nach einem der vorhergehenden Ansprüche, **dadurch gekennzeichnet, daß** eine Scheibe (10, 11) auf ihrer Vorder- und Rückseite jeweils eine Nut (25, 26, 36 37) aufweist und die Längsachsen dieser Nuten (25, 26, 36, 37) um die Drehachse der Scheibe (10, 11) zueinander verdreht angeordnet sind.

25. Drehzylinder nach einem der vorhergehenden Ansprüche, **dadurch gekennzeichnet, daß** eine Nut (36) beidseitig geneigt ist zur Vorder- und/oder Rückseite einer Scheibe (11), so daß die Nuttiefe (38, 39) von der Scheibenmitte zu den äußeren Umfangsbereichen der Scheibe (11) hin zunimmt und diese Nut (36) zur Aufnahme der schwenkbaren Klemmelemente, insbesondere einer schwenkbaren Klemmlamelle (41, 47) vorgesehen ist.

26. Drenhzylinder nach einem der vorhergehenden Ansprüche, **dadurch gekennzeichnet, daß** die Vorder- und/oder Rückseite der Scheibe (11) Ausnehmungen (40) zur Aufnahme der Schwenkager, beispielsweise als der Nasen ausgebildeten Ausbuchtungen (45) einer schwenkbaren Klemmlamelle (41, 47) aufweist, welche insbesondere mit der beidseitig geneigten Nut (36) angeordnet und im wesentlichen in der Mitte der Scheibe (11) angeordnet sind.

27. Drehzylinder nach einem der vorhergehenden Ansprüche, **dadurch gekennzeichnet, daß** je zwei korrespondierende Nuten (25, 36) benachbarter Scheiben (10, 11) ein Paar von Klemmelementen (8, 62, 63, 64), insbesondere eine feststehende Klemmlamelle (28, 29, 46, 48) und eine schwenkbare Klemmlamelle (41, 47) aufnehmen.

28. Drehzylinder nach einem der vorhergehenden Ansprüche, **dadurch gekennzeichnet, daß** zwei unterschiedliche Arten von Scheiben, insbesondere eine mittlere Scheibe (10) und äußere Scheibe (11) vorgesehen sind.

29. Drehzylinder nach einem der vorhergehenden Ansprüche, **dadurch gekennzeichnet, daß** eine mittlere Scheibe (10) auf ihrer Vorder- und Rückseite je eine einseitig geneigte Nut (25, 26) aufweist.

30. Drehzylinder nach einem der vorhergehenden Ansprüche, **dadurch gekennzeichnet, daß** eine äußere Scheibe (11) auf ihrer Vorderseite eine beidseitig geneigte (36) und auf ihrer Rückseite eine einseitig geneigte Nut (37) aufweist.

31. Drehzylinder nach einem der vorhergehenden Ansprüche, **dadurch gekennzeichnet, daß** sich zu beiden Seiten einer mittleren Scheibe (10) jeweils eine Mehrzahl gleichartiger äußerer Scheiben (11) anschließt.

32. Drehzylinder nach einem der vorhergehenden Ansprüche, **dadurch gekennzeichnet, daß** auf jeweils einer Seite der mittleren Scheibe (10) alle äußeren Scheiben (11) gleichsinnig nebeneinander angeordnet sind, insbesondere die Seiten der Scheiben (11) mit den beidseitig geneigten Nuten (36) nach außen zu den Stirnseiten des Drehzylinders (7) zeigen.

33. Drehzylinder nach einem der vorhergehenden Ansprüche, **dadurch gekennzeichnet, daß** die Scheiben, insbesondere die mittleren (10) und die äußeren Scheiben (11) aus Kunststoff gebildet sind.

34. Drehzylinder nach einem der vorhergehenden Ansprüche, **dadurch gekennzeichnet, daß** in der Mantelfläche des Drehzylinders (7) wenigstens eine Einfädelnut (59, 60, 61, 65, 66, 67), insbesondere zur Führung der zu epilierenden Haare, vorgesehen ist.

35. Drehzylinder nach einem der vorhergehenden Ansprüche, **dadurch gekennzeichnet, daß** die Einfädelnut (59, 60, 61, 65, 66, 67) schraubenlinienförmig, insbesondere mit einer geringen Steigung, angeordnet ist.

36. Drehzylinder nach einem der vorhergehenden Ansprüche, **dadurch gekennzeichnet, daß** die Einfädelnut (59, 60, 61) von einem ersten Paar von Klemmelementen (8, 62, 63, 64) zu einem zweiten Paar von Klemmelementen (8, 62, 63, 64) führt, welches die Zupfzone nach dem ersten Paar von Klemmelementen durchläuft und winklig versetzt zu dem ersten Paar von Klemmelementen angeordnet ist.

37. Drehzylinder nach einem der vorhergehenden Ansprüche, **dadurch gekennzeichnet, daß** die Einfädelnut (65, 66, 67) eine Verzweigung aufweist, welche von einem ersten Paar von Klemmelementen (62) zu einem zweiten oder einem dritten Paar Klemmelementen (63, 64) führt, wobei die zweiten und dritten Paare von Klemmelementen (64, 64) jeweils axial in unterschiedlichen Richtungen und winklig versetzt zu dem ersten Paar von Klemmelementen (62) angeordnet sind.

38. Drehzylinder nach einem der vorhergehenden Ansprüche, **dadurch gekennzeichnet, daß** mehrere Einfädelnuten (59, 60, 61, 65, 66, 67) parallel nebeneinander angeordnet sind.

39. Drehzylinder nach einem der vorhergehenden Ansprüche, **dadurch gekennzeichnet, daß** zwei Paare von Klemmelementen (8, 62, 63, 64) welche einem Paar Klemmlamellen (28, 29, 41, 46, 47, 48) zugeordnet und im wesentlichen diametral gegenüber angeordnet sind, zwei unterschiedliche, insbesondere versetzt zueinander angeordneten Einfädelnuten (59, 60, 61, 65, 66, 67) zugeordnet sind.

40. Drehzylinder nach einem der vorhergehenden Ansprüche, **dadurch gekennzeichnet, daß** dieser eine im wesentlichen geschlossene, glatte Mantelfläche aufweist.

41. Epilationsgerät, **dadurch gekennzeichnet, daß** es einen Drehzylinder (7) nach einem der vorhergehenden Ansprüche enthält.

42. Epilationsgerät nach Anspruch 41, **dadurch gekennzeichnet, daß** der Drehzylinder (7) an wenigstens einer Stirnseite eine Steuerscheibe (14, 15) mit einer Steuerkurve (49, 54) und eine Andruckplatte (17), zur Aufnahme einer Druckfeder (19), mit einer Steuerkurve (18), insbesondere einer schiefen Ebene zur Klemmkraftverstellung aufweist.

## Claims

1. A rotary cylinder (7) for an epilating appliance (1), comprising several pairs of clamping members (8, 62, 63, 64) arranged in an essentially angularly offset relation to each other, and actuating members (22, 50, 51, 52, 53, 55) serving to move clamping blades (28, 29, 41, 46, 47, 48) of the clamping members (8, 62, 63, 64) in pairs into, and subsequently out of, relative clamping engagement in the area of a plucking zone, and further comprising at least one control member (18, 49) for controlling the actuating members (22, 50, 51, 52, 53, 55), each pair of clamping members (8, 62, 63, 64) having associated with it a separate, individually movable, integrally formed actuating member (22, 50, 51, 52, 53, 55) and a support (33) for at least one clamping blade (28, 29, 41, 46, 47, 48), and the at least one clamping blade (28, 29, 41, 46, 47, 48) executing a pivotal movement about the support (33) on an actuation of the actuating member (22, 50, 51, 52, 53, 55), **characterized in that** said support (33) forms a defined pivot axis which intersects the axis of rotation of the rotary cylinder.

2. The rotary cylinder as claimed in claim 1, **characterized in that** the actuating members (22, 50, 51, 52, 53, 55) are slidably arranged parallel to the axis of rotation of the rotary cylinder (7) between each pair of clamping members (8, 62, 63, 64) and the corresponding control member (14, 15).

3. The rotary cylinder as claimed in claim 1 or 2, **characterized in that** at least two pairs of clamping members (8, 62, 63, 64) are arranged on the rotary cylinder (7) in a line in an axially offset relationship to each other, traversing the plucking zone simultaneously.

4. The rotary cylinder as claimed in any one of the preceding claims, **characterized in that** a pair of clamping members (8, 62, 63, 64) is comprised of one stationary and one pivotal clamping blade (41, 47), wherein said pivotal clamping blade (41, 47) is arranged closer to an outward end of the rotary cylinder (7) than the stationary clamping blade (28, 29, 46, 48).

5. The rotary cylinder as claimed in any one of the preceding claims, **characterized in that** the actuating member (22, 50, 51, 52, 53, 55) is adapted to be urged against the surface of the movable clamping blade (41, 47) on the side close to the control member (14).

6. The rotary cylinder as claimed in any one of the preceding claims, **characterized in that** two pairs of clamping members (8, 62, 63, 64) are formed by one integrally formed, stationary clamping blade (28, 29, 46, 48) and one movable clamping blade (41, 47).

7. The rotary cylinder as claimed in any one of the preceding claims, **characterized in that** the clamping blades (28, 29, 41, 46, 47, 48) extend through the rotary cylinder (7) diametrically.

8. The rotary cylinder as claimed in any one of the preceding claims, **characterized in that** the control member (14, 15) is configured as a control disk which includes a control cam (49, 54), in particular an inclined plane, and has its end arranged so as to face the rotary cylinder (7).

9. The rotary cylinder as claimed in any one of the preceding claims, **characterized in that** a pressure roller (16) is mounted in the control member (14, 15) so as to be rotatable therein.

10. The rotary cylinder as claimed in any one of the preceding claims, **characterized in that** the pressure roller (16) protrudes from the control cam (49, 54), in particular from the inclined plane, in the direction of the actuating member (22, 50, 51, 52, 53, 55).

11. The rotary cylinder as claimed in any one of the preceding claims, **characterized in that** the actuating member (22, 50, 51, 52, 53, 55) is configured as a pin-type pressure element, in particular as a cylindrical pressure pin or control stud.

12. The rotary cylinder as claimed in any one of the preceding claims, **characterized in that** the actuating member (22, 50, 51, 52, 53, 55) is axially slidably guided in a bore (24, 35) of the rotary cylinder (7), said bore extending essentially parallel to the axis of rotation (68) of the rotary cylinder (7).

13. The rotary cylinder as claimed in any one of the preceding claims, **characterized in that** the bores (24, 35) for all the actuating members (22, 50, 51, 52, 53, 55) of a rotary cylinder (7) are arranged on a common pitch circle.

14. The rotary cylinder as claimed in any one of the preceding claims, **characterized in that** the actuating members (22, 50, 51, 52, 53, 55) associated with two corresponding, diametrically arranged pairs of clamping members (8, 62, 63, 64), in particular one pair of clamping blades (41, 46 or 47, 48), are of like or approximately like length.

15. The rotary cylinder as claimed in any one of the preceding claims, **characterized in that** the actuating members (20, 50, 51, 52, 53, 55) configured as pressure pins or control studs have each a hammerhead-type thickening (56) at their outer ends on the side close to the respective control member (14, 15).

16. The rotary cylinder as claimed in any one of the preceding claims, **characterized in that** the actuating members (20, 50, 51, 52, 53, 55) configured as pressure pins, in particular as control studs, are relatively spaced in order for the ends of the thickenings (56) of all actuating members (20, 50, 51, 52, 53, 55) on the side close to the control member (14, 15) to form an essentially closed circular-ring-shaped surface.

17. The rotary cylinder as claimed in any one of the preceding claims, **characterized in that** the clamping blade (28, 29, 41, 46, 47, 48) having two plucking zones is of a strip-shaped configuration.

18. The rotary cylinder as claimed in any one of the preceding claims, **characterized in that** the pivotal clamping blade (41, 47) is provided with pivot bearings which are preferably configured as two protuberances or noses (45) extending from the longitudinal sides of the clamping blade (41, 47) essentially in mirror symmetry to the longitudinal axis of the clamping blade (41, 47), and that the pivot bearing divides the clamping blade (41) into two clamping members of in particular slightly differing radial lengths.

19. The rotary cylinder as claimed in any one of the preceding claims, **characterized in that** the clamping blades (28, 29, 41, 46, 47, 48) are manufactured as stamped sheet metal parts.

20. The rotary cylinder as claimed in any one of the preceding claims, **characterized in that** the rotary cylinder (7) is comprised of several disk-type components, in particular circular cylindrical disks (10, 11) which are in an essentially parallel side-by-side arrangement, adjoining each other directly.

21. The rotary cylinder as claimed in any one of the preceding claims, **characterized in that** a disk (10, 11) is provided with at least one recess for receiving a clamping member, in particular a clamping blade (28, 29, 41, 46, 47, 48).

22. The rotary cylinder as claimed in any one of the preceding claims, **characterized in that** a disk (10, 11) includes a groove-type recess on its front and/or rear side, in particular a groove (25, 26, 36, 37) for receiving a clamping blade (28, 29, 41, 46, 47, 48), said groove extending in particular diametrically.

23. The rotary cylinder as claimed in any one of the preceding claims, **characterized in that** the groove (25, 26, 37) is of a sloping configuration relative to the front and/or rear side of the disk (10, 11) and is provided for receiving a stationary clamping member, in particular a clamping blade (28, 29, 46, 48).

24. The rotary cylinder as claimed in any one of the preceding claims, **characterized in that** the disk (10, 11) includes a groove (25, 26, 36, 37) on both its front and rear side, and the longitudinal axes of said grooves (25, 26, 36, 37) are offset relative to each other about the axis of rotation of the disk (10, 11).

25. The rotary cylinder as claimed in any one of the preceding claims, **characterized in that** the one groove (36) is towards either end of a sloping configuration relative to the front and/or rear side of a disk (11), so that the groove depth (38, 39) increases from the center of the disk to the respective outer peripheral areas of the disk (11), said groove (36) being intended to receive the pivotal clamping members, in particular a pivotal clamping blade (41, 47).

26. The rotary cylinder as claimed in any one of the preceding claims, **characterized in that** the disk (11) includes recesses (40) on its front and/or rear side for receiving the pivot bearings, for example, nose-shaped protuberances (45) of a pivotal clamping blade (41, 47), said recesses being connected in particular with the groove (36), which slopes towards either end, and being arranged substantially in the center of the disk (11).

27. The rotary cylinder as claimed in any one of the preceding claims, **characterized in that** each two corresponding grooves (25, 36) of adjacent disks (10, 11) receive therein a pair of clamping members (8, 62, 63, 64), in particular one stationary clamping blade (28, 29, 46, 48) and one pivotal clamping blade (41, 47).

28. The rotary cylinder as claimed in any one of the preceding claims, **characterized in that** provision is made for two different types of disk, in particular a center disk (10) and an outer disk (11).

29. The rotary cylinder as claimed in any one of the preceding claims, **characterized in that** a center disk (10) includes on its front and rear side each a groove (25, 26) sloping towards one end.

30. The rotary cylinder as claimed in any one of the preceding claims, **characterized in that** an outer disk (11) includes on its front side a groove (36) sloping towards either end, and on its rear side a groove (37) sloping towards one end.

31. The rotary cylinder as claimed in any one of the preceding claims, **characterized in that** a plurality of outer disks (11) of like type are arranged on either side of a center disk (10).

32. The rotary cylinder as claimed in any one of the preceding claims, **characterized in that** all outer disks (11) are arranged adjacent to each other in like direction on either side of the center disk (10), and particularly the sides of the disks (11) provided with the grooves (36) sloping towards either end are arranged outwardly, facing the ends of the rotary cylinder (7).

33. The rotary cylinder as claimed in any one of the preceding claims, **characterized in that** the disks, in particular the center (10) and outer (11) disks, are made of plastic.

34. The rotary cylinder as claimed in any one of the preceding claims, **characterized in that** at least one engaging groove (59, 60, 61, 65, 66, 67) serving in particular for the guided entry of the hairs to be epilated is provided in the shell surface of the rotary cylinder (7).

35. The rotary cylinder as claimed in any one of the preceding claims, **characterized in that** the engaging groove (59, 60, 61, 65, 66, 67) is arranged in the manner of a helical line, in particular with a small lead.

36. The rotary cylinder as claimed in any one of the preceding claims, **characterized in that** the engaging groove (59, 60, 61) extends from a first pair of clamping members (8, 62, 63, 64) to a second pair of clamping members (8, 62, 63, 64) traversing the plucking zone after the first pair of clamping members and being angularly offset relative to the first pair of clamping members.

37. The rotary cylinder as claimed in any one of the preceding claims, **characterized in that** the engaging groove (65, 66, 67) includes a branch leading from a first pair of clamping members (62) to a second or a third pair of clamping members (63, 64), wherein the second and third pairs of clamping members (64, 64) each are arranged in different directions axially and are angularly offset relative to said first pair of clamping members (62).

38. The rotary cylinder as claimed in any one of the preceding claims, **characterized in that** several engaging grooves (59, 60, 61, 65, 66, 67) are arranged in a parallel side-by-side relationship to each other.

39. The rotary cylinder as claimed in any one of the preceding claims, **characterized in that** two pairs of clamping members (8, 62, 63, 64) associated with one pair of clamping blades (28, 29, 41, 46, 47, 48) and arranged substantially diametrically opposite each other are associated with two different, in particular relatively offset engaging grooves (59, 60, 61, 65, 66, 67).

40. The rotary cylinder as claimed in any one of the preceding claims, **characterized in that** it is provided with a substantially closed, smooth shell surface.

41. An epilating appliance, **characterized in that** it includes a rotary cylinder (7) according to any one of the preceding claims.

42. The epilating appliance as claimed in claim 43, **characterized in that** the rotary cylinder (7) has on at least one end thereof a control disk (14, 15) with a control cam (49, 54) and a pressure plate (17) for receiving a compression spring (19), said pressure plate having a control cam (18), in particular an inclined plane, for adjusting the clamping force.

## Revendications

1. Cylindre rotatif (7) pour appareil épilatoire (1) comportant plusieurs paires d'éléments de serrage (8,62,63,64), qui sont disposées les unes par rapport aux autres en étant décalées essentiellement angulairement, et des éléments d'actionnement (22,50,51,52,53,55) servant à amener les lamelles de serrage (28,29,41,46,47,48) des éléments de serrage (8,62,63,64) en contact réciproque avec serrage, par paires, au niveau d'une zone de tirage et pour ensuite les séparer à nouveau les unes des autres, et comportant au moins un élément de commande (18,49) pour commander les éléments d'actionnement (22,50,51,52,53,55), et dans lequel à chaque paire d'éléments de serrage (8,62,63,64) sont associés un élément d'actionnement monobloc séparé (22,50,51,52,53,55) déplaçable individuellement et un appui (33) pour au moins une lamelle de serrage (28,29,41,46,47,48), et dans lequel la au moins une lamelle de serrage (28,29,41,46,47,48) exécute, lors d'un actionnement de l'élément d'actionnement (22,50,51,52,53, 55), un mouvement de pivotement autour de l'appui (33), **caractérisé en ce que** l'appui (33) forme un axe défini de pivotement, qui croise l'axe de rotation du cylindre rotatif.

2. Cylindre rotatif selon la revendication 1, **caractérisé en ce que** les éléments d'actionnement (22,50,51,52,53,55) sont disposés de manière à être déplaçables entre les éléments de chaque paire d'éléments de serrage (8,62,63,64) et l'élément de commande (14,15) qui leur correspond, parallèlement à l'axe de rotation du cylindre rotatif (7).

3. Cylindre rotatif selon la revendication 1 ou 2, **caractérisé en ce qu'**au moins deux paires d'éléments de serrage (8,62,63,64) sont disposées en étant décalées axialement l'une par rapport à l'autre sur le cylindre rotatif (7) et traversent simultanément la zone de tirage.

4. Cylindre rotatif selon l'une des revendications précédentes, **caractérisé en ce qu'**une paire d'éléments de serrage (8,62,63,64) est formée par une lamelle de serrage fixe et une lamelle de serrage pivotante (41,47), l'élément de serrage pivotant (41,47) étant disposé plus près d'une face extérieure frontale du cylindre rotatif (7) que ne le sont les lamelles de serrage fixes (28,29,46,48).

5. Cylindre rotatif selon l'une des revendications précédentes, **caractérisé en ce que** l'élément d'actionnement (22,50,51,52,53,55) peut être serré contre la surface, tournée vers l'élément de commande (14), de la lamelle de serrage déplaçable (41,47).

6. Cylindre rotatif selon l'une des revendications précédentes, **caractérisé en ce que** deux paires d'éléments de serrage (8,62,63,64) sont formées par une lamelle de serrage monobloc fixe (28,29,46,48) et une lamelle de serrage mobile (41,47).

7. Cylindre rotatif selon l'une des revendications précédentes, **caractérisé en ce que** les lamelles de serrage (28,29,41,46,47,48) traversent diamétralement le cylindre rotatif (7).

8. Cylindre rotatif selon l'une des revendications précédentes, **caractérisé en ce que** l'élément de commande (14,15) est agencé sous la forme d'un disque de commande, qui comporte une came de commande (49,51), notamment un plan oblique et est disposé frontalement par rapport au cylindre rotatif (7).

9. Cylindre rotatif selon l'une des revendications précédentes, **caractérisé en ce qu'**un galet de pression (16) est monté de manière à pouvoir tourner dans l'élément de commande (14,15).

10. Cylindre rotatif selon l'une des revendications précédentes, **caractérisé en ce que** le galet de pression (16) est constitué par une came de commande (49,54), notamment par un plan oblique, en direction de l'élément d'actionnement (22,50,51,52,53,55).

11. Cylindre rotatif selon l'une des revendications précédentes, **caractérisé en ce que** l'élément d'actionnement (22,50,51,52,53,55) est agencé sous la forme d'un élément de pression en forme de tige, notamment sous la forme d'une tige cylindrique de pression ou d'un goujon cylindrique de commande.

12. Cylindre rotatif selon l'une des revendications précédentes, **caractérisé en ce que** l'élément d'actionnement (22,50,51,52,53,55) est guidé de manière à être déplaçable axialement dans un perçage (24,35) du cylindre rotatif (7), le perçage s'étendant sensiblement parallèlement à l'axe de rotation (68) du cylindre rotatif (7).

13. Cylindre rotatif selon l'une des revendications précédentes, **caractérisé en ce que** les perçages (24,35) pour tous les éléments d'actionnement (22,50,51, 52,53,55) d'un cylindre rotatif (7) sont situés sur un cercle partiel commun.

14. Cylindre rotatif selon l'une des revendications précédentes, **caractérisé en ce que** les éléments d'actionnement (22,50,51,52,53,55), qui sont associés à deux paires correspondantes, diamétralement opposées, d'éléments de serrage (8,62,63,64), notamment une paire de lamelles de serrage (41,46 ou 47,48), qui possèdent la même longueur ou des longueurs approximativement égales.

15. Cylindre rotatif selon l'une des revendications précédentes, **caractérisé en ce que** les éléments d'actionnement (22,50,51,52,53,55) agencés sous la forme de tiges de pression ou sous la forme de goujons de commande possèdent, sur l'extrémité tournée vers l'élément de commande (14,15), respectivement un épaississement en forme de tête de marteau (56).

16. Cylindre rotatif selon l'une des revendications précédentes, **caractérisé en ce que** les éléments d'actionnement (22,50,51,52,53,55) agencés sous la forme de tiges de pression, notamment sous la forme de goujons de commande, sont distants les uns des autres de manière que les faces frontales, tournées vers l'élément de commande (14,15), des épaississements (56) de tous les éléments d'actionnement (22,50,51,52,53,55) forment une surface en forme d'anneau circulaire essentiellement fermée.

17. Cylindre rotatif selon l'une des revendications précédentes, **caractérisé en ce que** les lamelles de serrage (28,29,41,46,47,48), qui possèdent deux zones de tirage sont agencées en forme de bandes.

18. Cylindre rotatif selon l'une des revendications précédentes, **caractérisé en ce que** la lamelle de serrage pivotante (41,47) possède des paliers pivotants, qui sont agencés de préférence sous la forme de deux renfoncements ou des becs (45), qui sont symétriques essentiellement par rapport à l'axe longitudinal de la lamelle de serrage, des côtés longitudinaux de la lamelle de serrage (41,47) et que le palier pivotant de la lamelle de serrage (41) est divisé en deux éléments de serrage, qui possèdent notamment de. faibles longueurs radiales différentes.

19. Cylindre rotatif selon l'une des revendications précédentes, **caractérisé en ce que** les lamelles de serrage (28,29,41,46,47,48) sont réalisées sous la forme d'une pièce découpée en tôle.

20. Cylindre rotatif selon l'une des revendications précédentes, **caractérisé en ce que** le cylindre rotatif (7) est formé par plusieurs composants en forme de disques, notamment des disques en forme de cylindres circulaires (10,11), qui sont disposés côte-à-côte en étant essentiellement parallèles et sont directement juxtaposés.

21. Cylindre rotatif selon l'une des revendications précédentes, **caractérisé en ce qu'**un disque (10,11) comporte au moins un évidement servant à loger un élément de serrage, notamment une lamelle de serrage (28,29,41,46,47,48).

22. Cylindre rotatif selon l'une des revendications précédentes, **caractérisé en ce qu'**un disque (10,11) possède sur sa face avant et/ou sur sa face arrière, un évidement en forme de rainure, notamment une rainure (25,26,36,37) servant à recevoir une lamelle de serrage (28,29,41,46,47,48), la rainure s'étendant notamment diamétralement.

23. Cylindre rotatif selon l'une des revendications précédentes, **caractérisé en ce que** la rainure (25,26,37) est disposée d'une manière inclinée par rapport à la face avant et/ou la face arrière du disque (10,11) pour loger un élément de serrage non mobile, notamment une lamelle de serrage (28,29,46,48).

24. Cylindre rotatif selon l'une des revendications précédentes, **caractérisé en ce qu'**un disque (10,11) possède, sur sa face avant et sur sa face arrière respectivement une rainure (25,26,36,37), et les axes longitudinaux de ces rainures (25,26,36,37) sont disposés en étant pivotés les uns par rapport aux autres autour de l'axe de rotation du disque (10,11).

25. Cylindre rotatif selon l'une des revendications précédentes, **caractérisé en ce qu'**une rainure (36) est inclinée des deux côtés par rapport à la face avant et/ou à la face arrière d'un disque (11) de telle sorte que la profondeur (38,39) de la rainure augmente depuis le centre du disque en direction des parties périphériques extérieures du disque (11), et que cette rainure (36) est destinée à recevoir les éléments de serrage pivotants, notamment une lamelle pivotante de serrage (41,47).

26. Cylindre rotatif selon l'une des revendications précédentes, **caractérisé en ce que** la face avant et/ou la face arrière du disque (11) comportent des évidements (40) servant à loger les paliers pivotants, par exemple des renflements (45) agencés par exemple sous la forme de becs, d'une lamelle de serrage pivotante (41,47), qui sont disposés avec la rainure (36) inclinée des deux côtés et sont disposés essentiellement au centre du disque (11).

27. Cylindre rotatif selon l'une des revendications précédentes, **caractérisé en ce que** respectivement deux rainures correspondantes (25,36) de disques voisins (10,11) logent une paire d'éléments de serrage (8,62,63,64), notamment une lamelle de serrage fixe (28,29,46,48) et une lamelle de serrage pivotante (41,47).

28. Cylindre rotatif selon l'une des revendications précédentes, **caractérisé en ce qu'**il est prévu deux types différents de disques, notamment un disque médian (10) et un disque extérieur (11).

29. Cylindre rotatif selon l'une des revendications précédentes, **caractérisé en ce qu'**un disque médian (10) comporte, sur sa face avant et sur sa face arrière, des rainures respectives (25,26) inclinées d'un côté.

30. Cylindre rotatif selon l'une des revendications précédentes, **caractérisé en ce que** le disque extérieur (11) comporte, sur sa face avant, une rainure (36) inclinée des deux côtés et, sur sa face arrière, une rainure (37) inclinée d'un côté.

31. Cylindre rotatif selon l'une des revendications précédentes, **caractérisé en ce que** respectivement une multiplicité de disques extérieurs identiques (11) se raccordent aux deux côtés d'un disque médian (10).

32. Cylindre rotatif selon l'une des revendications précédentes, **caractérisé en ce que** sur respectivement un côté du disque médian (10) sont disposés côte-à-côte et dans le même sens tous les disques extérieurs (11), et notamment les faces des disques (11) portant les rainures (36) inclinées des deux côtés, sont tournés vers l'extérieur en direction des faces frontales du cylindre rotatif (7).

33. Cylindre rotatif selon l'une des revendications précédentes, **caractérisé en ce que** les disques, notamment les disques médians (10) et les disques extérieurs (11) sont réalisés en matière plastique.

34. Cylindre rotatif selon l'une des revendications précédentes, **caractérisé en ce que** dans la surface enveloppe du cylindre rotatif (7) est prévue au moins une rainure d'enfilage (59,60,61,65,66,67), notamment pour le guidage des poils à épiler.

35. Cylindre rotatif selon l'une des revendications précédentes, **caractérisé en ce que** la rainure d'enfilage (59,60,61,65,66,67) est disposée sous la forme d'une ligne hélicoïdale, notamment en présentant un faible pas.

36. Cylindre rotatif selon l'une des revendications précédentes, **caractérisé en ce que** la rainure d'enfilage (59,60,61) s'étend depuis une première paire d'éléments de serrage (8,62,63,64) jusqu'à une seconde paire d'éléments de sercage (8,62,63,64), qui traverse la zone de tirage en aval de la première paire d'éléments de serrage et est disposée d'une manière décalée par rapport à la première paire d'éléments de serrage.

37. Cylindre rotatif selon l'une des revendications précédentes, **caractérisé en ce que** la rainure d'enfilage (65,66,67) possède une dérivation, qui s'étend depuis une première paire d'éléments de serrage (62) jusqu'à une seconde ou une troisième paire d'éléments de serrage (63,64), les deuxième et troisième paires d'éléments de serrage (63,64) étant disposées respectivement axialement dans des directions différentes et en étant décalées angulairement par rapport à la première paire d'éléments de serrage (62).

38. Cylindre rotatif selon l'une des revendications précédentes, **caractérisé en ce que** plusieurs rainures d'enfilage (59,60,61,65,66,67) sont disposées parallèlement côte-à-côte.

39. Cylindre rotatif selon l'une des revendications précédentes, **caractérisé en ce que** deux paires d'éléments de serrage (8,62,63,64), qui sont associées à un couple de lamelles de serrage (28,29,41,46,47,48) et sont disposées en étant essentiellement diamétralement opposées, sont associées à deux rainures d'enfilage (59,60, 61,65,66,67), qui notamment sont décalées l'une par rapport à l'autre.

40. Cylindre rotatif selon l'une des revendications précédentes, **caractérisé en ce que** ce cylindre comporte une surface enveloppe lisse, essentiellement fermée.

41. Appareil épilatoire, **caractérisé en ce qu'**il contient un cylindre rotatif (7) selon l'une des revendications précédentes.

42. Appareil épilatoire selon la revendication 41, **caractérisé en ce que** le cylindre rotatif (7) comporte, sur au moins une face frontale, un disque de commande (14,15) comportant une came de commande (49,54), et une plaque de serrage (17) servant à recevoir un ressort de pression (19) et comportant une came de commande (18), notamment un plan oblique pour régler la force de serrage.
